# EUROPÄISCHE PATENTSCHRIFT

(11) **EP 2 475 849 B1**
(45) Veröffentlichungstag und Bekanntmachung des Hinweises auf die Patenterteilung: **16.10.2013**
(21) Anmeldenummer: 10739891.9
(22) Anmeldetag: 29.07.2010
(51) Int. Cl.: F01L 1/24, F01L 1/18, F01L 1/46

(54) **BAUEINHEIT FÜR EINEN VENTILTRIEB EINER BRENNRKAFTMASCHINE**
VALVE DRIVE PREASSEMBLY FOR INTERNAL COMBUSTION ENGINE
SOUS ENSEMBLE PRE ASSEMBLE DE COMMANDE DE SOUPAPE POUR MOTEUR A COMBUSTION INTERNE

(30) Priorität: 08.09.2009 DE 102009040608
(43) Veröffentlichungstag der Anmeldung: 18.07.2012
(73) Patentinhaber: Schaeffler Technologies AG & Co. KG, 91074 Herzogenaurach (DE)
(72) Erfinder: CHRISTIGEN, Wolfgang, 90556 Seukendorf (DE); SAILER, Peter, 91052 Erlangen (DE); HIMSEL, Frank, 90587 Obermichelbach (DE)
(86) Internationale Anmeldenummer: PCT/EP2010/061012
(87) Internationale Veröffentlichungsnummer: WO 2011/029667

(56) Entgegenhaltungen:
- WO-A1-2006/021300
- DE-A1- 19 617 523

## Beschreibung

### Gebiet der Erfindung

Die Erfindung betrifft eine Baueinheit für einen Ventiltrieb einer Brennkraftmaschine, mit einem hydraulischen Abstützelement sowie einem mit diesem über eine Klammer verbundenen Schlepphebel, der an einem Ende über eine Kalotte in seiner Unterseite auf einem balligen Kopf eines Druckkolbens des Abstützelements sitzt, welcher Druckkolben über seinen Außenmantel in einer Bohrung eines topfartigen Gehäuses des Abstützelements verläuft, welche Klammer die Kalotte mit Haltestreifen längs flankiert, deren Innenseiten in einer Führungszone am Außenmantel des Druckkolbens laufen, wobei das Gehäuse einen Durchlass für Hydraulikmittel besitzt, welches Hydraulikmittel über einen Kanal zwischen dem Gehäuse und dem Druckkolben zu wenigstens einem Durchtritt im Druckkolben zu einem Vorratsraum in diesem leitbar ist.

### Hintergrund der Erfindung

Zum Stand der Technik wird auf die Dokumente DE 196 17 523 C2 (Klammer aus längs verlaufendem Blechband), DE 102 49 560 A1 (Klammer aus quer verlaufendem Blechband) sowie U.S. 6,543,402 B2 (Drahtklammer) verwiesen. Der Druckkolben des hydraulischen Abstützelements der jeweiligen Baueinheit verläuft frei rotationsbeweglich in seinem Gehäuse. Somit liegt ein Durchtritt im entsprechenden Druckkolben im Betrieb an einer beliebigen Verdrehposition gegenüber dem Gehäuse und letztlich auch längs im Bereich von Zug- oder Druckspannungen, welche über den Kopf des Druckkolbens bei Nockenbeaufschlagung des aufliegenden Schlepphebels eingeleitet werden. Im Abschnitt des entsprechenden Durchtritts können die eingeleiteten Kräfte zu bauteilzerstörenden Spannungsspitzen führen. Um dem Vorgenannten zu begegnen, müssen die Elemente ggf. stärker dimensioniert werden oder es ist die zu fahrende Maximaldrehzahl herabzusetzen.

Außerdem kommt es bei einem Einbau einer respektiven Baueinheit in einen Zylinderkopf mit einer schräg zur Lotrechten verlaufenden Aufnahme für das Abstützelement dazu, dass bei Letztgenanntem im ungünstigen Fall ("untenliegender" Durchtritt) dessen Vorratsraum unerwünscht an Hydraulikmittel leer läuft, so dass ggf. Luft in einen Hochdruckraum der hydraulischen Spielausgleichsvorrichtung gesaugt wird.

### Aufgabe der Erfindung

Aufgabe der Erfindung ist es daher, ein Bauteil der eingangs genannten Art zu schaffen, bei dem die aufgezeigten Nachteile beseitigt sind.

### Lösung der Aufgabe

Erfindungsgemäß wird diese Aufgabe dadurch gelöst, dass die Führungszone am Druckkolben gleichzeitig als Verdrehsicherung für diesen ausgebildet ist, wobei der Druckkolben definiert verdrehorientiert gegenüber dem Schlepphebel eingebaut ist.

Somit liegt ein Bauteil vor, bei dem nicht mehr mit den eingangs zitierten Nachteilen zu rechnen ist. Der Durchlass im Druckkolben ist somit "zwangsweise" außerhalb eines Bereichs von Spannungsspitzen im Betrieb positioniert und liegt im Bereich einer quasi spannungsfreien Faser. Mit einer Bauteilzerstörung durch unerwünschte Spannungsspitzen im Durchlassbereich ist nicht mehr zu rechnen.

Als Führungszone für Innenseiten des Haltestreifens der jeweiligen Klammer ist u. a. an zwei sich diametral gegenüberliegende Flachs oder Vertiefungen gedacht, deren Verbindungslinie orthogonal zur Hebellängsachse verläuft. Gemäß einer zweckmäßigen Konkretisierung der Erfindung können die Flachs / Vertiefungen bspw. eingeprägt sein.

Bei einer Montage der Baueinheit muss demnach der Druckkolben des Abstützelements "gerichtet" mit seiner Führungszone hinter die Haltestreifen der Klammer montiert / geklipst werden, so dass der entsprechende Durchtritt seitlich im nahezu spannungsfreien Bereich liegt. Für die "Schrägeinbauvariante" muss der Durchtritt bei Einbau eine geodätisch hoch liegende Positionierung einnehmen. Das Gehäuse bleibt vorzugsweise verdrehbeweglich gegenüber dem Druckkolben, kann jedoch auch gegenüber diesem verdrehfixiert werden.

Als Klammer ist beispielsweise an ein Bauteil aus Blech gedacht, dessen Endansätze entweder längs oder quer verlaufen. Alternativ kann die Klammer mit ihren Haltestreifen auch aus Draht bestehen. Wichtig ist in diesem Kontext eine durch die Klammer unbeeinträchtigte, freie Verschwenkbeweglichkeit des Schlepphebels auf dem Kopf des Abstützelements.

Einfache Maßnahmen einer Zuleitung des Hydraulikmittels zu dem Vorratsraum im Druckkolben sind Gegenstand eines weiteren Unteranspruchs. Demnach ist, ausgehend von wenigstens einem Durchlass im Gehäuse, bevorzugt an einen Ringnutabgriff im Bereich einer Trennfläche zwischen Druckkolben und Gehäuse gedacht. Der wenigstens eine Durchlass und der wenigstens eine Durchtritt sind bevorzugt als Bohrungen dargestellt, wobei auch Fenster o. dgl. infrage kommen.

### Kurze Beschreibung der Zeichnung

- Figur 1 zeigt einen Längsschnitt durch die Baueinheit und
- Figur 2 einen Querschnitt durch die Baueinheit im Bereich deren Abstützelements.

### Ausführliche Beschreibung der Zeichnung

Gezeichnet ist eine Baueinheit 1 für einen Ventiltrieb einer Brennkraftmaschine. Diese ist aus einem hydraulischen Abstützelement 2 und einem mit diesem über eine Klammer 3 verbundenen Schlepphebel 4 gebildet. Letztgenannter sitzt an einem Ende 5 über eine in seiner Unterseite 7 befindliche Kalotte 6 auf einem balligen Kopf 8 eines Druckkolbens 9 des Abstützelements 2. Der Druckkolben 9 verläuft über seinen Außenmantel 10 in einer Bohrung 11 eines topfartigen Gehäuses 12 des Abstützelements 2. Am anderen Ende 16 hat der Schlepphebel 4 an der Unterseite 7 eine Anlage 32 für einen Schaft eines Gaswechselventils.

Das Gehäuse 12 besitzt einen Durchlass 17 (Bohrung) für Hydraulikmittel, welches über einen Kanal 18 (Ringnutabgriff) zwischen dem Gehäuse 12 und dem Druckkolben 9 zu dem Durchtritt 19 (Bohrung) im Druckkolben 9 und von dort zu einem Vorratsraum 20 in diesem leitbar ist.

Die vorgenannte Klammer 3 flankiert die Kalotte 6 mit zwei Haltestreifen 13 längs. Innenseiten 14 laufen in einer Führungszone 15 am Außenmantel 10 des Druckkolbens 9. Die Führungszone 15 besteht aus zwei sich in Kopfnähe quer gegenüberliegenden Flachs 21 am Außenmantel 10 des Druckkolbens 9. Die Flachs 21 weisen zwei sich in Axialrichtung gegenüberliegende Absätze 30 auf.

Über den Eingriff der Haltestreifen 13 in die Führungszone 15 ist der Druckkolben 9 auf einfache Art und Weise nicht nur gelenkig mit dem Schlepphebel 4 verbunden, sondern ist auch verdrehgesichert gegenüber dem Schlepphebel 4.

Der Durchtritt 19 liegt somit "zwangsweise" im neutralen, quasi spannungsfreien Bereich des Druckkolbens 9. Eine Bruchgefahr nach Dauerbeanspruchung im Betrieb ist eliminiert. Ggf. können dünnwandiger als bisher ausgeführte Bauteile zum Einsatz kommen.

Die Klammer 3 verläuft längs mit ihren Haltestreifen 13 an der Unterseite 7 des Schlepphebels 4. Ein Endansatz 23 der Klammer 3 ist um eine Endstirn 24 des Schlepphebels 4 am einen Ende 5 gebogen. Ein weiterer Endansatz 25 verläuft um einen Querbalken 26 einer Aussparung 27 einer Querstrebe 28 des im Querschnitt hier U-förmigen Schlepphebels 4. Innerhalb der Aussparung 27 ist eine Nockenrolle 31 aufgenommen, wobei auch ein Gleitabgriff denkbar und vorgesehen ist.

### Liste der Bezugszahlen

| | | | |
|---|---|---|---|
| 1) | Baueinheit | 32) | Anlage |
| 2) | Abstützelement | | |
| 3) | Klammer | | |
| 4) | Schlepphebel | | |
| 5) | eines Ende | | |
| 6) | Kalotte | | |
| 7) | Unterseite | | |
| 8) | Kopf | | |
| 9) | Druckkolben | | |
| 10) | Außenmantel | | |
| 11) | Bohrung | | |
| 12) | Gehäuse | | |
| 13) | Haltestreifen | | |
| 14) | Innenseiten | | |
| 15) | Führungszone | | |
| 16) | anderes Ende | | |
| 17) | Durchlass | | |
| 18) | Kanal | | |
| 19) | Durchtritt | | |
| 20) | Vorratsraum | | |
| 21) | Flach | | |
| 22) | Ringnut | | |
| 23) | Endansatz | | |
| 24) | Endstirn | | |
| 25) | Endansatz | | |
| 26) | Querbalken | | |
| 27) | Aussparung | | |
| 28) | Querstrebe | | |
| 29) | Längswand | | |
| 30) | Absatz | | |
| 31) | Nockenrolle | | |

## Patentansprüche

1. Baueinheit (1) für einen Ventiltrieb einer Brennkraftmaschine, mit einem hydraulischen Abstützelement (2) sowie einem mit diesem über eine Klammer (3) verbundenen Schlepphebel (4), der an einem Ende (5) über eine Kalotte (6) in seiner Unterseite (7) auf einem balligen Kopf (8) eines Druckkolbens (9) des Abstützelements (2) sitzt, welcher Druckkolben (9) über seinen Außenmantel (10) in einer Bohrung (11) eines topfartigen Gehäuses (12) des Abstützelements (2) verläuft, welche Klammer (3) die Kalotte (6) mit Haltestreifen (13) längs flankiert, deren Innenseiten (14) in einer Führungszone (15) am Außenmantel (10) des Druckkolbens (9) laufen, wobei das Gehäuse (12) einen Durchlass (17) für Hydraulikmittel besitzt, welches Hydraulikmittel über einen Kanal (18) zwischen dem Gehäuse (12) und dem Druckkolben (9) zu wenigstens einem Durchtritt (19) im Druckkolben (9) zu einem Vorratsraum (20) in diesem leitbar ist, **dadurch gekennzeichnet, dass** die Führungszone (15) am Druckkolben (9) gleichzeitig als Verdrehsicherung für diesen ausgebildet ist, wobei der Druckkolben (9) definiert verdrehorientiert gegenüber dem Schlepphebel (4) eingebaut ist.

2. Baueinheit nach Anspruch 1, **dadurch gekennzeichnet, dass** die Führungszone (15) am Druckkolben (9) aus einer Vertiefung / einem Flach oder zwei sich diametral gegenüberliegenden Vertiefungen oder Flachs (21) dargestellt ist, an denen die Innenseiten (14) der Haltestreifen (13) der Klammer (3) geführt sind, wobei eine Verbindungslinie der Vertiefungen oder Flachs (21) quer zur Hebellängsachse verläuft.

3. Baueinheit nach Anspruch 1 oder 2, **dadurch gekennzeichnet, dass** der Druckkolben (9) so im Gehäuse (12) sitzt, dass dessen Durchtritt (19) quer zur Hebellängsrichtung verläuft.

4. Baueinheit nach Anspruch 1 oder 2, die in einen Zylinderkopf der Brennkraftmaschine eingebaut oder einbaubar ist, welcher Zylinderkopf eine schräg zu einer Lotrechten verlaufende Führungsbohrung für das Abstützelement hat, **dadurch gekennzeichnet, dass** der Druckkolben (9) derartig im Gehäuse (12) sitzt, dass dessen Durchtritt (19) bei Einbau des Abstützelements (2) in die Führungsbohrung umfangsmäßig an einer geodätisch hoch liegenden Stelle verläuft.

5. Baueinheit nach Anspruch 1, **dadurch gekennzeichnet, dass** der Kanal (19) zwischen dem Gehäuse (12) und dem Druckkolben (9) aus einer von dem Durchlass (17) im Gehäuse (12) geschnittenen Ringnut (22) in der Bohrung (11) des Gehäuses (12) besteht, die unmittelbar mit dem Durchtritt (19) im Außenmantel (10) des Druckkolbens (9) in Fluidverbindung ist.

6. Baueinheit nach Anspruch 1, **dadurch gekennzeichnet, dass** die Klammer (3) aus Draht oder Blechband besteht.

7. Baueinheit nach Anspruch 6, **dadurch gekennzeichnet, dass**, im Fall der Blechbandausbildung der Klammer (3), diese generell längs mit deren Haltestreifen (13) an der Unterseite (7) des Schlepphebels (4) verläuft, wobei deren einer Endansatz (23) um eine Endstirn (24) des Schlepphebels (4) am einen Ende (5) und deren weiterer Endansatz (25) um einen Querbalken (26) einer Aussparung (27) einer Querstrebe (28) des im Querschnitt U-förmigen Schlepphebels (4) gebogen verlaufen.

8. Baueinheit nach Anspruch 6, **dadurch gekennzeichnet, dass**, im Fall der Blechbandausbildung der Klammer (3), diese sich generell quer zur Hebellängsrichtung an der Unterseite (7) des Schlepphebels (4) erstreckt, welcher Schlepphebel (4) im Querschnitt im Wesentlichen U-förmig ist, wobei je ein Endansatz der Klammer (3) bügelähnlich außen um eine Längswand (29) des Schlepphebels (4) gebogen verläuft.

9. Baueinheit nach Anspruch 6, **dadurch gekennzeichnet, dass** die Vertiefungen oder Flachs (21) des Druckkolbens (9) durch einen Spanlosvorgang wie Anprägen / Eindrücken dargestellt sind, derart, dass zumindest kopfseitig ein Absatz (30) dargestellt ist.

## Claims

1. Assembly (1) for a valve drive of an internal combustion engine, having a hydraulic supporting element (2) and a drag lever (4) which is connected to said hydraulic supporting element (2) via a bracket (3) and is seated at one end (5) via a spherical cap (6) in its underside (7) on a spherical head (8) of a pressure piston (9) of the supporting element (2), which pressure piston (9) runs via its outer shell (10) in a bore (11) of a cup-like housing (12) of the supporting element (2), which bracket (3) flanks the spherical cap (6) longitudinally with holding strips (13), the inner sides (14) of which run in a guide zone (15) on the outer shell (10) of the pressure piston (9), the housing (12) having a duct (17) for hydraulic medium, which hydraulic medium can be guided via a channel (18) between the housing (12) and the pressure piston (9) to at least one passage (19) in the pressure piston (9) to a storage space (20) in said pressure piston (9), **characterized in that** the guide zone (15) on the pressure piston (9) is at the same time configured as an antirotation safeguard for said pressure piston (9), the pressure piston (9) being installed in a rotationally oriented manner in a defined way with respect to the drag lever (4).

2. Assembly according to Claim 1, **characterized in that** the guide zone (15) on the pressure piston (9) is produced from a depression/a flat or two depressions or flats (21) which lie diametrically opposite one another and on which the inner sides (14) of the holding strips (13) of the bracket (3) are guided, a connecting line of the depressions or flats (21) extending transversely with respect to the lever longitudinal axis.

3. Assembly according to Claim 1 or 2, **characterized in that** the pressure piston (9) is seated in the housing (12) in such a way that the passage (19) of said pressure piston (9) extends transversely with respect to the lever longitudinal direction.

4. Assembly according to Claim 1 or 2, which is installed or can be installed in a cylinder head of the internal combustion engine, which cylinder head has a guide hole for the supporting element, which guide hole extends obliquely with respect to a perpendicular, **characterized in that** the pressure piston (9) is seated in the housing (12) in such a way that, upon installation of the supporting element (2) in the guide hole, the passage (19) of said pressure piston (9) extends circumferentially at a geodetically high point.

5. Assembly according to Claim 1, **characterized in that** the channel (19) between the housing (12) and the pressure piston (9) consists of an annular groove (22) in the bore (11) of the housing (12), which annular groove (22) is intersected by the duct (17) in the housing (12) and is fluid-connected directly to the passage (19) in the outer shell (10) of the pressure piston (9).

6. Assembly according to Claim 1, **characterized in that** the bracket (3) consists of wire or sheet metal strip.

7. Assembly according to Claim 6, **characterized in that**, if the bracket (3) is formed from sheet metal strip, said bracket (3) generally extends longitudinally with its holding strips (13) on the underside (7) of the drag lever (4), one end projection (23) of said bracket (3) extending in a bent manner around an end face (24) of the drag lever (4) at one end (5), and the further end projection (25) of said bracket (3) extending in a bent manner around a transverse bar (26) of a cutout (27) of a transverse strut (28) of the drag lever (4) of U-shaped cross section.

8. Assembly according to Claim 6, **characterized in that**, if the bracket (3) is formed from sheet metal strip, said bracket (3) generally extends transversely with respect to the lever longitudinal direction on the underside (7) of the drag lever (4), which drag lever (4) is substantially U-shaped in cross section, in each case one end projection of the bracket (3) extending in a bent manner in a similar way to a hoop on the outside around a longitudinal wall (29) of the drag lever (4).

9. Assembly according to Claim 6, **characterized in that** the depressions or flats (21) of the pressure piston (9) are produced by a chipless operation such as being punched or pressed, in such a way that a shoulder (30) is produced at least on the head side.

## Revendications

1. Unité structurelle (1) pour une commande de soupape d'un moteur à combustion interne, comprenant un élément de support hydraulique (2) ainsi qu'un levier culbuteur (4) connecté à celuici par le biais d'une pince (3), lequel levier culbuteur repose à une extrémité (5) par le biais d'une calotte (6) disposée dans sa partie inférieure (7) sur une tête bombée (8) d'un piston de pression (9) de l'élément de support (2), lequel piston de pression (9) s'étend sur son enveloppe extérieure (10) dans un alésage (11) d'un boîtier (12) en forme de pot de l'élément de support (2), laquelle pince (3) borde la calotte (6) le long de celle-ci par des bandes de retenue (13) dont les côtés intérieurs (14) s'étendent dans une zone de guidage (15) sur l'enveloppe extérieure (10) du piston de pression (9), le boîtier (12) possédant une sortie (17) pour du fluide hydraulique, lequel fluide hydraulique peut être guidé par le biais d'un canal (18) entre le boîtier (12) et le piston de pression (9) jusqu'à au moins un passage (19) dans le piston de pression (9) jusqu'à un réservoir (20) dans celui-ci, **caractérisée en ce que** la zone de guidage (15) sur le piston de pression (9) est également réalisée sous forme de fixation contre la rotation pour celui-ci, le piston de pression (9) étant incorporé de manière définie et orientée en termes de rotation par rapport au levier culbuteur (4).

2. Unité structurelle selon la revendication 1, **caractérisée en ce que** la zone de guidage (15) au niveau du piston de pression (9) est constituée d'un renfoncement/d'un méplat ou de deux renfoncements ou méplats (21) diamétralement opposés, au niveau desquels sont guidés les côtés intérieurs (14) des bandes de retenue (13) de la pince (3), une ligne de connexion des renfoncements ou des méplat (21) s'étendant transversalement à l'axe longitudinal du levier.

3. Unité structurelle selon la revendication 1 ou 2, **caractérisée en ce que** le piston de pression (9) repose dans le boîtier (12) de telle sorte que son passage (19) s'étende transversalement à la direction longitudinale du levier.

4. Unité structurelle selon la revendication 1 ou 2, qui est ou peut être incorporée dans une culasse du moteur à combustion interne, laquelle culasse présente un alésage de guidage, s'étendant obliquement par rapport à une verticale, pour l'élément de support, **caractérisée en ce que** le piston de pression (9) repose dans le boîtier (12) de telle sorte que son passage (19), lors de l'installation de l'élément de support (2) dans l'alésage de guidage, s'étende sur la périphérie au niveau d'un emplacement situé géodésiquement haut.

5. Unité structurelle selon la revendication 1, **caractérisée en ce que** le canal (19) entre le boîtier (12) et le piston de pression (9) se compose d'une rainure annulaire (22) découpée à partir de la sortie (17) dans le boîtier (12) dans l'alésage (11) du boîtier (12), laquelle rainure annulaire est en liaison fluidique directe avec le passage (19) dans l'enveloppe extérieure (10) du piston de pression (9).

6. Unité structurelle selon la revendication 1, **caractérisée en ce que** la pince (3) se compose d'un fil métallique ou d'une bande de tôle.

7. Unité structurelle selon la revendication 6, **caractérisée en ce que**, dans le cas de la réalisation de la pince (3) sous forme d'une bande de tôle, celle-ci s'étend généralement longitudinalement avec ses bandes de retenue (13) sur la partie inférieure (7) du levier culbuteur (4), l'une de ses sections d'extrémité (23) s'étendant sous forme courbe autour d'un embout (24) du levier culbuteur (4) à une extrémité (5) et son autre section d'extrémité (25) s'étendant sous forme courbe autour d'une barre transversale (26) d'un évidement (27) d'une traverse (28) du levier culbuteur (4) de section transversale en forme de U.

8. Unité structurelle selon la revendication 6, **caractérisée en ce que**, dans le cas de la réalisation de la pince (3) sous forme d'une bande de tôle, celle-ci s'étend généralement transversalement à la direction longitudinale du levier au niveau de la partie inférieure (7) du levier culbuteur (4), lequel levier culbuteur (4) est réalisé avec une section transversale essentiellement en forme de U, une section d'extrémité respective de la pince (3) s'étendant sous forme courbe en forme d'étrier à l'extérieur autour d'une paroi longitudinale (29) du levier culbuteur (4).

9. Unité structurelle selon la revendication 6, **caractérisée en ce que** les renfoncements ou les méplats (21) du piston de pression (9) sont réalisés par une opération sans enlèvement de copeaux comme par gaufrage/matriçage, de telle sorte qu'il se forme au moins un épaulement (30) du côté de la tête.
